# FASCICULE DE BREVET EUROPEEN

(11) **EP 0 228 964 B1**
(45) Date de publication et mention de la délivrance du brevet: **07.11.1990**
(21) Numéro de dépôt: 86402884.0
(22) Date de dépôt: 22.12.1986
(51) Int. Cl.: H01F 7/08

(54) **Electro-aimant à bobines toriques concentriques**
Elektromagnet mit konzentrischen Ringspulen
Electro-magnet with concentric toroidal windings

(30) Priorité: 30.12.1985 FR 8519564
(43) Date de publication de la demande: 15.07.1987
(73) Titulaire: AUTOMOBILES PEUGEOT, 75116 Paris (FR); AUTOMOBILES CITROEN, 92200 Neuilly-sur-Seine (FR)
(72) Inventeur: Ducrot, Pol Baptiste Louis, F-92380 Garches (FR); Cloup, Jean-Paul, F-78500 Sartrouville (FR)
(74) Mandataire: Boivin, Claude

(56) Documents cités:
- DE-A- 2 110 982
- DE-C- 261 697
- FR-A- 951 952
- GB-A- 2 098 005
- US-A- 3 022 449

## Description

### Electro-aimant à bobines toriques concentriques.

La présente invention concerne un électro-aimant et plus particulièrement un électro-aimant rapide à bobines toriques concentriques.

Indépendamment de sa technologie le pouvoir intrinsèque d'un électro-aimant se résume par son aptitude à accélérer la masse de sa partie mobile.

Si Il est l'accélération en ms², F la force exercée en newtons, m la masse de la partie mobile en Kg, q) la masse volumique en Kg/m³ et V le volume de la partie mobile en m3, on a : B étant l'induction en Tesla, s la surface de contact entre la partie fixe et la partie mobile et µα la perméabilité relative du vide. En rapprochant les relations (1), (2) et (3) on obtient en choisissant pour faciliter l'évaluation des performances le rapport comme critère d'accélération, caractérise l'efficacité de la structure géométrique. On voit donc que le pouvoir d'accélération d'un électro-aimant est proportionnel à la surface de contact de la culasse et de la partie mobile et inversement proportionnel au volume de la partie mobile.

Le constructeurs d'électro-aimants rapides ont donc recherché des géométries permettant une réduction de l'épaisseur et du volume de la partie mobile tout en conservant une grande surface de contact.

. Cette recherche a été limitée par d'autres phénomènes tels que :
- l'influence des flux de fuite au niveau des entrefers, le flux de fuite augmentant le flux vu par la culasse, la sature et réduit l'induction et l'effort utile dans l'entrefer.
- le comportement magnétique et électro-magnétique du matériau magnétique; entre autres les phénomènes d'hystérésis et les phénomènes engendrés par les courants de Foucault, courants à l'origine d'une répartition spatiale hétérogène du champ et de l'induction magnétique.
- l'épaisseur de la partie mobile qui ne peut être réduite inconsidéremment sans diminuer de façon dangereuse la rigidité et sans accentuer le phénomène de saturation de la culasse et l'atténuation de l'effort utile.
- l'évacuation de l'énergie thermique développée au sein des bobinages.

Pour tendre d'obtenir un électro-aimant rapide réalisant un bon compromis de toutes les données géométriques physiques contradictoires, les constructeurs ont réalisé des électro-aimants qui peuvent se classer en trois catégories :
a) le type hélénoïde dans lequel a été privilégiée la dynamique au détriment des performances statiques de l'électro-aimant.
b) le type colénoïde qui pénalise la masse et réduit le flux de fuite par allongement des lignes de champ magnétique.
c) le type "classique" à bobines toriques concentriques qui apporte un plus élevé que dans les autres structures et cela d'autant plus que l'épaisseur de la partie mobile est faible.

L'amélioration du pouvoir d'accélération qui a préoccupé les constructeurs de ces types d'électro-aimants, les a conduits à réduire la partie mobile et à compenser cette réduction par l'allongement du circuit magnétique afin de conserver une bonne surface d'attraction.

Mais ils n'on cependant pas obtenu un bon compromis.

L'invention a pour objet de réaliser un électro-aimant rapide de structure à bobines toriques concentriques ayant :
1 ) une géométrie permettant : une réduction de l'épaisseur de la partie mobile, tout en lui conservant une bonne rigidité et en minimisant le flux de fuite et le phénomène de saturation de la culasse.
2) une technologie permettant :
   a) d'obtenir des matériaux magnétiques diminuant l'influence de l'hystérésis et des courants de Foucault.
   b) de réaliser les bobinages réduisant les inconvénients dûs à la résistance et à l'élévation de température.

L'électro-aimant selon l'invention est du type dans lequel les faces de travail des deux bobines sont sensiblement coplanaires et dans lequel les bobines sont disposées dans des logements de la culasse d'un circuit magnétique dont l'élément mobile non feuilleté est mobile parallèlement à l'axe des bobines, et la face de la culasse située du côté de l'entrefer présentant une cavité tronconique, et l'élément mobile présentant du côté entrefer une face tronconique complémentaire de celle de la culasse.

L'électro-aimant selon l'invention est caractérisé en ce que la face de l'élément mobile opposée à l'entrefer est, en forme de cavité étagée de manière que les volumes de cet élément traversés par le flux magnétique aient, pour chaque bobine, des sections axiales trapézoïdales.

La culasse peut être feuilletée radialement. Ce feuilletage peut être réalisé par un empilage de tôles découpées selon n+1 profils pour un électro-aimant à n bobines et disposées de façon à optimiser le foisonnement. L'empilage peut comprendre des tôles comportant n fentes, des tôles comportant (n-1) fentes et ainsi de suite, des tôles comportant une fente, et des tôles non fendues, ces différentes tôles étant superposées de manière à former n passages annulaires propres à loger les bobines.

On a décrit ci-après,à titre d'exemple non limitatif, un mode de réalisation de l'électro-aimant selon l'invention, avec référence aux dessins annexés dans lesquels :
La Figure 1 est une vue en coupe axiale de l'électro-aimant;
La Figure 2 est une vue en plan de la culasse feuilletée;
Les Figures 3^{a}, 3b et 3c montrent le détail des différents feuillards constituant la culasse;
La Figure 4 montre le positionnement des bobines dans la culasse;
La Figure 5 est une vue à plus grande échelle de la partie mobile.

Tel qu'il est représenté au dessin, l'électro-aimant selon l'invention comprend un boîtier 1 qui est fixé sur un support 2 par des vis 3 et présente un moyeu central 4.

A l'intérieur du boîtier 1 se trouve une culasse feuilletée désignée dans son ensemble par la référence 5. Cette culasse est formée des feuillards 6, 7 et 8 disposés radialement côte-à-côte. Les feuillards 6 ont une section en E (Figure 3,1) et présentent donc deux fentes 9a et 9b; ils s'étendent entre le moyeu 4 et la paroi périphérique interne du boîtier 1. Les feuillards 7, dont chacun est adjacent à un feuillard 6, ont une section en U (Figure 3b) et s'étendent depuis la branche médiane 6^{a} du feuillard 6 à la paroi périphérique interne du boîtier 1, leurs fentes 10 étant ainsi disposées en regard des fentes 9b des feuillards 6. Enfin les feuillards 8, dont chacun est adjacent à un feuillard 7, ont une section approximativement rectangulaire et s'étendent devant la branche intérieure 7^{a} du feuillard 7.

Deux bobines toriques concentriques 11 et 12 reliées à des conducteurs d'alimentation 13 sont disposées dans les évidements annulaires formés par la succession des différentes fentes 9b-10 et 9a de la culasse 3, le tout étant resté solidaire par coulée d'une matière plastique, comme indiqué en 14. Les bobines 11 et 12 sont réalisées par bobinage continu d'un feuillard et sont bobinées dans des sens opposés.

La face extérieure 5¹¹ de la culasse 5 est usinée de façon à former avec l'axe X-X de l'électro-aimant un angle compris de préférence entre 65 et 88°.

Dans le moyeu central 4 du boiter 1 est monté coulissant un axe mobile 14 comportant une portée cylindrique 1551. Une coupelle mobile 16 est maintenue en appui sur la portée 1511 de l'axe 15 et rendue solidaire de cet axe par une entretoise 17, une rondelle 18 et un écrou 19. L'entretoise 17 est rappelée par une rondelle élastique 20 prenant appui d'une part sur l'entretoise 17 et d'autre part sur une rondelle 21 logée dans le support 2. Un écrou 22 concentrique à l'axe 15 est vissé sur une partie cylindrique 2^{a} du rappel 2.

Comme on le voit plus particulièrement à la Figure 5, la coupelle 16 présente une face concave tronconique 16a qui est tournée vers la culasse 5 et dont la partie située en regard de cette culasse fait avec l'axe X-X le même angle que la face 5^{a} de ladite culasse 5. La face opposée 16^{b} est concave et de forme étagée de manière que les volumes de la coupelle traversés par le flux magnétique aient pour chaque bobine, des sections axiales sensiblement trapézoïdales et de hauteur comprise entre 1 et 2,5 mm.

La coupelle 16 possède en son centre un alésage 23 lui permettant de se centrer sur l'axe 15 et un alésage 24 lui permettant de prendre appui sur la partie cylindrique 15¹¹.

Il va de soi que la présente invention ne doit pas être considérée comme limitée au mode de réalisation décrit et représenté, mais en couvre, au contraire, toutes les variantes telles que revendiquées dans les revendications qui suivent.

## Revendications

1. Electro-aimant rapide comprenant deux bobines toriques concentriques (11, 12) dont les faces de travail sont sensiblement coplanaires et qui sont disposées dans des logements de la culasse (5) d'un circuit magnétique dont l'élément mobile (16) non feuilleté est mobile parallèlement à l'axe des bobines (11,12), la face (5^{a}) de la culasse (5) située du côté de l'entrefer présentant une cavité tronconique et l'élément mobile (16) présentant du côté entrefer une face tronconique (16a) complémentaire de celle (5^{a}) de la culasse (5),
caractérisé en ce que la face (16b) de l'élément mobile (16) opposé à la culasse est en forme de cavité (16c) étagée de manière que les volumes de cet élément traversés par le flux magnétique aient, pour chaque bobine, des sections axiales trapézoïdales.

2. Electro-aimant selon la revendication 1,
càractérisé en ce que les dites sections axiales ont une hauteur comprise entre 1 et 2,5mm.

3. Electro-aimant selon la revendication 1 ou 2,
caractérisé en ce que l'angle au sommet des faces (5^{a}, 16a) situés en regard de la culasse (5) et de l'élément mobile (16) est compris entre 65 et 88_{°}.

4. Electro-aimant selon l'une des revendications précédentes,
caractérisé en ce qu'il comporte une culasse (3) feuilletée radialement.

5. Electro-aimant selon la revendication 4, qui comporte n bobines concentriques,
caractérisé en ce que le feuilletage est réalisé par un empilage de tôles découpées comportant les unes n fentes, et les autres n-2,2 ou 1 fentes et des tôles non fendues, les fentes étant superposées de manière à former des cavités pour le logement des bobines.

## Claims

1. A high speed electromagnet including two concentric toric coils (11, 12) whose working faces are substantially coplanar and which are disposed in housings in the yoke (5) of a magnetic circuit whose mobile non laminated element (16) is movable parallel to the axis of the coils (11, 12), the face (5a) of the yoke (5) situated on the airgap side having a truncated cone shaped cavity and the mobile element (16) having on the airgap side a truncated cone shaped face (16a) complementary to that (5a) of the yoke (5), characterized in that the face (16b) of the mobile element (16a) opposite the yoke is in the form of a cavity (16c) stepped so that the volumes of this element through which the magnetic flux passes have, for each coil, trapezoidal axial sections.

2. The electromagnet according to claim 1, characterized in that said axial sections have a height between 1 and 2.5 mm.

3. The electromagnet according to claim 1 or 2, characterized in that the angle at the top of the faces (5a, 16a) situated opposite the yoke (5) and the mobile element (16) is between 65 and 88_{°}.

4. The electromagnet according to any one of the preceding claims, characterized in that it includes a radially laminated yoke (5).

5. The electromagnet according to claim 4, having n concentric coils, characterized in that the lamination is formed by a stack of stamped plates, some with n slits and others with n-2, 2 or 1 slit and plates without slits, the slits being superimposed so as to form cavities for housing the coils.

## Patentansprüche

1. Schnellwirkender Elektromagnet mit zwei konzentrischen Ringspulen (11, 12), deren Arbeitsseiten im wesentlichen koplanar sind und die in Aufnahmen des Joches (5) eines magnetischen Kreises angeordnet sind, dessen nicht lamelliertes bewegliches Element (16) parallel zur Achse der Spulen (11, 12) bewegbar ist, wobei die an der Seite des Luftspaltes gelegene Fläche (5a) des Joches (5) eine kegelstumpfförmige Vertiefung aufweist und das bewegliche Element (16) an der Seite des Luftspaltes eine Kegelstumpfförmige Fläche (16a) aufweist, die komplementär zu der Fläche (5^{a} des Joches (5) ausgebildet ist, dadurch gekennzeichnet, daß die vom Joch abgewandte Fläche (16b) des beweglichen Elements (16) die Form einer mehrstufigen Vertiefung (16c) aufweist derart, daß die vom magnetischen Fluß durchsetzten Voluminar dieses Elements für jede Spule trapezförmige axiale Querschnitte aufweisen.

2. Elektromagnet nach Anspruch 1, dadurch gekennzeichnet, daß die besagten axialen Querschnitte eine Höhe zwischen 1 und 2,5 mm besitzen.

3. Elektromagnet nach Anspruch 1 oder 2, dadurch gekennzeichnet, daß der Winkel an der Spitze der einander gegenüberliegenden Flächen (5^{a}, 16a) des Joches (5) und des beweglichen Elements (16) einen Wert zwischen 65° und 88° aufweist.

4. Elektromagnet nach einem der vorhergehenden Ansprüche, dadurch gekennzeichnet, daß er ein radial lamelliertes Joch (5) besitzt.

5. Elektromagnet nach Anspruch 4 mit n konzentrischen Spulen, dadurch gekennzeichnet, daß die Lamellierung durch einen Stapel aus gestanzten Blechen, von denen die einen n-Schlitze und die anderen n-2 oder 2 Schlitze oder 1 Schlitz aufweisen und aus nicht geschlitzten Blechen gebildet wird, wobei sich die Schlitze derart überlagern, daß Vertiefungen zur Aufnahme der Spulen gebildet werden.
